# EUROPÄISCHE PATENTANMELDUNG

(11) **EP 4 782 774 A1**
(43) Veröffentlichungstag der Anmeldung: **29.07.2026**
(21) Anmeldenummer: 26150853.5
(22) Anmeldetag: 08.01.2026
(51) Int. Cl.: F28D 1/02, F28D 7/08, F28D 21/00, F28F 19/01

(54) **WÄRMETAUSCHER SOWIE VERFAHREN ZUM BETREIBEN EINES WÄRMETAUSCHERS**

(30) Priorität: 28.01.2025 DE 102025102973
(71) Anmelder: Huber SE, 92334 Berching (DE)
(72) Erfinder: Frommann, Christian, 92334 Berching (DE); Dommer, Johannes, 92361 Berngau (DE)
(74) Vertreter: Canzler & Bergmeier Patentanwälte Partnerschaft mbB

(57) **Zusammenfassung**

Die vorliegende Erfindung betrifft einen Wärmetauscher (1) für ein flüssiges Medium mit einer ersten Kammer (2) zur Aufnahme eines flüssigen Mediums und einer in der ersten Kammer (2) angeordneten ersten Wärmetauscheranordnung (3). Erfindungsgemäß wird vorgeschlagen, dass der Wärmetauscher (1) eine zweite Kammer (4) zur Aufnahme eines flüssigen Mediums, eine in der zweiten Kammer (4) angeordnete zweite Wärmetauscheranordnung (5) und eine erste Vorsiebeinrichtung (6) umfasst. Außerdem betrifft die Erfindung ein Verfahren zum Betreiben eines Wärmetauschers (1).

## Beschreibung

Die vorliegende Erfindung betrifft einen Wärmetauscher für ein flüssiges Medium mit einer ersten Kammer zur Aufnahme eines flüssigen Mediums und einer in der ersten Kammer angeordneten ersten Wärmetauscheranordnung. Außerdem betrifft die Erfindung ein Verfahren zum Betreiben eines Wärmetauschers.

Derartige Wärmetauscher sind hinlänglich bekannt und werden beispielsweise dazu verwendet, einen Teil der in einem flüssigen Medium enthaltenen Restwärme zurückzugewinnen. Das flüssige Medium kann in diesem Fall beispielsweise Abwasser, Klärschlamm oder Oberflächenwasser sein. Das flüssige Medium wird hierzu in die erste Kammer des Wärmetauschers eingeleitet und kann dort einen Teil seiner Wärme an die in der ersten Kammer angeordnete erste Wärmetauscheranordnung übertragen. Die erste Wärmetauscheranordnung wird beispielsweise von einem Wärmeträger durchströmt, der die Wärme aufnimmt und für weitere Verwendungen verfügbar macht. Der Wärmeübertrag kann prinzipiell in beide Richtungen stattfinden. Hierdurch kann die Wärme beispielsweise für Heiz- oder Kühlzwecke oder als Prozesswärme verwendet werden. Ein derartiger Wärmetauscher ist beispielsweise aus der DE 10 2008 001 518 A1 bekannt.

Ein Problem, das vor allem bei Abwasser oder Klärschlamm in diesem Zusammenhang auftritt, ist eine Verschmutzung des Wärmetauschers durch in diesen Medien enthaltene feste Bestandteile bzw. Schwebstoffe. Insbesondere grobe Schmutzpartikel und Fremdkörper können zu einer Verstopfung des Wärmetauschers führen, die eine aufwendige Wartung des Wärmetauschers notwendig macht. Außerdem besteht ein ständiger Bedarf derartige Wärmetauscher kompakter und leistungsfähiger zu gestalten, so dass sie beispielsweise nicht nur in Kläranlagen, sondern auch in einzelnen, insbesondere gewerblich benutzten Gebäuden, wirtschaftlich zum Einsatz kommen können. Insbesondere bei dem letztgenannten Einsatzzweck ist außerdem eine flexible Anpassungsfähigkeit des Wärmetauschers an verschiedene Leistungsanforderungen von besonderer Wichtigkeit.

Aufgabe der vorliegenden Erfindung ist es daher, bekannte Wärmetauscher und Verfahren zum Betreiben von Wärmetauschern hinsichtlich der beschriebenen Herausforderungen weiterzubilden.

Die Aufgabe wird gelöst durch einen Wärmetauscher und ein Verfahren zum Betreiben eines Wärmetauschers mit den Merkmalen der unabhängigen Patentansprüche. Vorteilhafte Ausführungsformen sind Gegenstand der entsprechenden abhängigen Ansprüche.

Der erfindungsgemäße Wärmetauscher für ein flüssiges Medium umfasst eine erste Kammer zur Aufnahme eines flüssigen Mediums und einer in der ersten Kammer angeordneten ersten Wärmetauscheranordnung. Erfindungsgemäß wird vorgeschlagen, dass der Wärmetauscher außerdem eine zweite Kammer zur Aufnahme eines flüssigen Mediums, eine in der zweiten Kammer angeordnete zweite Wärmetauscheranordnung und eine erste Vorsiebeinrichtung umfasst. Die erste Vorsiebeinrichtung schützt den Wärmetauscher insbesondere vor groben Verschmutzungen und kann hierdurch den entsprechenden Wartungsaufwand reduzieren. Außerdem bietet sich der Wärmetauscher durch die integrierte Vorsiebeinrichtung als Komplettlösung zum Einbau in insbesondere gewerblich genutzten Gebäuden an. Die erste Vorsiebeinrichtung ist beispielsweise an einer Außenfläche des Wärmetauschers angeordnet. Die erste Vorsiebeinrichtung kann insbesondere sowohl mit der ersten Kammer als auch mit der zweiten Kammer verbunden sein, so dass sich eine für beide Kammern gemeinsame Vorsiebung ergibt. Beispielsweise durch entsprechende Ventile oder durch eine Y-Abzweigung kann entschieden werden, welche Kammer zum jeweiligen Zeitpunkt mit dem flüssigen Medium beschickt wird. Selbstverständlich können auch beide Kammern gleichzeitig mit dem flüssigen Medium beschickt werden.

Durch das Vorsehen der ersten Kammer und der zweiten Kammer kann der Wärmetauscher beispielsweise flexibel an verschiedene Leistungsanforderungen angepasst werden. Im Falle der Wärmerückgewinnung von Abwasser kann bei niedrigem Abwasseraufkommen beispielsweise nur eine der Kammern verwendet werden. Bei hohem Abwasseraufkommen können beide Kammern vorzugsweise parallel verwendet werden. Ebenfalls ist es denkbar, die Kammern in einem sogenannten Batch-Betrieb abwechselnd zu verwenden. Die verschiedenen Betriebsmöglichkeiten, die sich durch die erste und zweite Kammer ergeben, werden im Folgenden im Zusammenhang mit dem erfindungsgemäßen Verfahren genauer erläutert. Die integrierte erste Vorsiebeinrichtung gewährleistet hierbei, dass sich trotz des komplizierteren Aufbaus des Wärmetauschers mit den getrennten Kammern ein akzeptabler Wartungsaufwand ergibt.

Bei dem flüssigen Medium kann es sich, wie bereits angedeutet, insbesondere um Abwasser und/oder Klärschlamm handeln. Die erste Wärmetauscheranordnung und/oder die zweite Wärmetauscheranordnung können insbesondere als Rohrbündelwärmetauscher, Plattenwärmetauscher und/oder Spiralwärmetauscher ausgebildet sein. Die erste Wärmetauscheranordnung und/oder die zweite Wärmetauscheranordnung können beispielsweise einen flüssigen Wärmeträger, insbesondere Wasser oder eine Wasser-Glykol-Mischung enthalten. Die erste Wärmetauscheranordnung und/oder die zweite Wärmetauscheranordnung können in Bezug auf das flüssige Medium vorzugsweise im Gleichstrom-, Gegenstrom- oder Kreuzstrombetrieb betrieben werden. Die erste Kammer und die zweite Kammer sind vorzugsweise in einer gemeinsamen Mantelkonstruktion des Wärmetauschers vorgesehen, wodurch eine kompakte Bauweise des Wärmetauschers erreicht wird.

Es ist vorteilhaft, wenn die erste Wärmetauscheranordnung und die zweite Wärmetauscheranordnung zwei voneinander getrennte Wärmeträgerkreisläufe umfassen oder die erste Wärmetauscheranordnung und die zweite Wärmetauscheranordnung einen gemeinsamen Wärmeträgerkreislauf umfassen. Die Ausführung mit zwei voneinander getrennten Wärmeträgerkreisläufen ermöglicht eine flexible Anpassung des Wärmetauschers an verschiedene Betriebsbedingungen. Insbesondere bei dem selektiven oder abwechselnden Betrieb der ersten Kammer und der zweiten Kammer ist dies von Vorteil.

Die alternative Ausführung mit einem gemeinsamen Wärmeträgerkreislauf ermöglicht eine besonders effiziente Wärmeübertragung, da die gesamte verfügbare Wärmetauscherfläche für einen einzigen Kreislauf genutzt werden kann. Hierdurch kann vor allem bei flüssigen Medien mit niedrigem Wärmegehalt die Restwärme effizienter extrahiert werden. Außerdem wird hierdurch beispielsweise eine Wärmeübertragung von einem ersten flüssigen Medium in der ersten Kammer an ein zweites flüssiges Medium in der zweiten Kammer ermöglicht. **In** einem Klärwerk kann hierdurch beispielsweise Wärme von Faulschlamm an Dünnschlamm übertragen werden, wobei sich eine höhere Temperatur des Dünnschlamms bei der Weiterverarbeitung, insbesondere beim Pressen, als vorteilhaft erwiesen hat.

Die erste Wärmetauscheranordnung und die zweite Wärmetauscheranordnung weisen vorzugsweise eine Umschalteinrichtung auf, mittels derer die beiden Wärmetauscheranordnungen wahlweise parallel oder in Reihe durchströmt werden können. Die Umschalteinrichtung umfasst beispielsweise mehrere Ventile, die durch eine Steuerungseinrichtung angesteuert werden.

Ebenso bringt es Vorteile mit sich, wenn die erste Wärmetauscheranordnung und/oder die zweite Wärmetauscheranordnung eine Wärmetauscherreinigungseinrichtung umfassen. Dies ermöglicht eine effektive Reinigung der wärmeübertragenden Flächen der Wärmetauscheranordnungen während des Betriebs. Durch die kontinuierliche oder periodische Reinigung wird die Ablagerung von Verschmutzungen auf den Wärmeübertragerflächen verhindert, wodurch der Wärmeübergang dauerhaft auf hohem Niveau gehalten werden kann. Die Wärmetauscherreinigungseinrichtung umfasst vorzugsweise mechanische Reinigungselemente, die beispielsweise als Bürsten und/oder Schaber ausgeführt sind und über die Wärmeübertragerflächen geführt werden. Die mechanischen Reinigungselemente sind insbesondere an eine Form der Wärmeübertragerflächen der Wärmetauscheranordnungen angepasst. Beispielsweise bei einer Ausführung der Wärmetauscheranordnungen als Rohrbündelwärmetauscher können die mechanischen Reinigungselemente zumindest teilweise kreisförmig ausgebildet sein.

Alternativ oder ergänzend kann die Wärmetauscherreinigungseinrichtung auch eine Spüleinrichtung umfassen, die insbesondere mit Druckwasser oder einem Reinigungsmedium arbeitet. Die Wärmetauscherreinigungseinrichtung ist vorzugsweise automatisiert ausgeführt und wird durch eine Steuerungseinrichtung in Abhängigkeit von Betriebsparametern wie beispielsweise der Wärmeübertragungsleistung oder einer vorgegebenen Zeitdauer aktiviert.

Auch ist es von Vorteil, wenn der Wärmetauscher eine zweite Vorsiebeinrichtung aufweist, wobei die erste Vorsiebeinrichtung mit der ersten Kammer und die zweite Vorsiebeinrichtung mit der zweiten Kammer verbunden ist. Diese Anordnung ermöglicht eine individuelle Vorreinigung des jeweiligen flüssigen Mediums für jede Kammer. Eine geteilte Vorsiebung ist insbesondere vorteilhaft, wenn die erste Kammer und die zweite Kammer mit unterschiedlichen flüssigen Medien beschickt werden. Die erste Vorsiebeinrichtung und die zweite Vorsiebeinrichtung können insbesondere identisch ausgebildet sein. Es ist aber ebenfalls denkbar, dass die Vorsiebeinrichtungen beispielsweise hinsichtlich einer Maschengröße auf das jeweilig vorgesehene flüssige Medium angepasst sind.

Besondere Vorteile bringt es mit sich, wenn die erste Vorsiebeinrichtung und/oder die zweite Vorsiebeinrichtung ein Lochblech, insbesondere mit einem Lochdurchmesser in einem Bereich von 3 mm bis 10 mm, und/oder eine Siebreinigungseinrichtung und/oder einen Notüberlauf und/oder eine mit einem Ablauf des Wärmetauschers verbundene Siebgutrückführung umfassen.

Das Lochblech ermöglicht eine effektive Abtrennung grober Feststoffe aus dem Fluid. Der genannte Lochdurchmesserbereich von 3 mm bis 10 mm stellt einen vorteilhaften Kompromiss zwischen Abscheideleistung und Durchflusswiderstand dar. Das Lochblech ist vorzugsweise aus korrosionsbeständigem Material, insbesondere aus rostfreiem Stahl, gefertigt. Das Lochblech kann beispielsweise austauschbar ausgebildet sein, um den Wärmetauscher an unterschiedliche Anforderungen anzupassen oder den Wärmetauscher effektiv zu warten.

Die Siebreinigungseinrichtung dient der Entfernung von zurückgehaltenem Siebgut von der Sieboberfläche, insbesondere dem zuvor beschriebenen Lochblech. Hierdurch kann ein im Wesentlichen gleichbleibender Durchflusswiderstand der Vorsiebeinrichtung(en) erreicht werden. Die Siebreinigungseinrichtung umfasst vorzugsweise wenigstens einen mechanischen Abstreifer, der beispielsweise als Bürste und/oder als Schaberelement ausgeführt ist. Alternativ oder ergänzend kann die Siebreinigungseinrichtung auch eine Spüleinrichtung umfassen, die das Siebgut mittels eines Fluidstrahls von der Sieboberfläche entfernt.

Der Notüberlauf verhindert bei einer Verstopfung der Vorsiebeinrichtung einen Rückstau des Fluids und ermöglicht somit einen unterbrechungsfreien und sicheren Betrieb des Wärmetauschers. Der Notüberlauf ist vorzugsweise als Überlaufkante ausgeführt, die bei Erreichen eines kritischen Fluidpegels überströmt wird. Die Höhe der Überlaufkante ist dabei insbesondere so gewählt, dass ein Rückstau in die zuführende Leitung vermieden wird. Alternativ kann der Notüberlauf beispielsweise auch als automatisches Ventil ausgeführt sein, das insbesondere auf einen Druck und/oder auf einen Fluidpegel in der Vorsiebeinrichtung bzw. den Vorsiebeinrichtungen reagiert. Der Notüberlauf ist vorzugsweise als interner Notüberlauf ausgeführt, wobei ein Notüberlauf der ersten Vorsiebeinrichtung insbesondere mit der ersten Kammer und ein Notüberlauf der zweiten Vorsiebeinrichtung mit der zweiten Kammer verbunden ist. Bei einer gemeinsamen ersten Vorsiebeinrichtung für beide Kammern kann der Notüberlauf mit beiden Kammern oder nur der ersten Kammer oder der zweiten Kammer verbunden sein.

Die Siebgutrückführung leitet das abgeschiedene Siebgut in den Ablauf des Wärmetauschers, wodurch ein separates Sammeln und Entsorgen des Siebguts entfällt. Die Siebgutrückführung ist vorzugsweise als geneigter Kanal ausgeführt, der das Siebgut durch Schwerkraft zum Ablauf transportiert. Eine Spülung der Siebgutrückführung mit einer extern zugeführten Spülflüssigkeit ist ebenfalls denkbar. Die Siebgutrückführung kann insbesondere derart mit der Siebreinigungseinrichtung verbunden sein, dass das von der Siebreinigungseinrichtung entfernte Siebgut von der Siebreinigungseinrichtung in die Siebgutrückführung transportiert wird.

Auch ist es äußert vorteilhaft, wenn die erste Kammer und/oder die zweite Kammer eine Schneckenanordnung zum Abscheiden fester Abwasserbestandteile aufweist. Die Schneckenanordnung ermöglicht eine kontinuierliche Abscheidung und einen automatisierten Abtransport von Feststoffen aus dem flüssigen Medium während des Betriebs. Die ist vor allem bei dickflüssigen Medien wie Klärschlamm vorteilhaft. Die Schneckenanordnung umfasst vorzugsweise eine angetriebene Schneckenwelle, auf der eine Schneckenwendel angeordnet ist. Die Schneckenwendel ist insbesondere aus verschleißfestem Material, wie insbesondere Edelstahl hergestellt. Die Schneckenanordnung ist vorzugsweise in einem Schneckentrog angeordnet, der im unteren Bereich der jeweiligen Kammer angebracht ist. Die abgeschiedenen Feststoffe werden durch die Schneckenanordnung zu einem Austragungsbereich gefördert. Der Austragungsbereich ist insbesondere hydraulisch von einem Ablauf des Wärmetauschers entkoppelt. Dies kann beispielsweise durch ein entsprechendes Wehr erreicht werden.

Vorteilhaft ist es, wenn die erste Kammer und/oder die zweite Kammer wenigstens ein Strömungsleitblech umfassen. Das Strömungsleitblech dient der gezielten Führung des Fluidstroms innerhalb der jeweiligen Kammer. Durch eine optimierte Strömungsführung wird die Verweilzeit des Fluids im Bereich der Wärmetauscheranordnung erhöht und damit der Wärmeübergang verbessert. Auch kann hierdurch die Abscheidung bzw. Sedimentation fester Schwebstoffe verbessert werden, die sich insbesondere in den unteren Bereichen der Kammern absetzen sollen, wo sie beispielsweise durch die beschriebene Schneckenanordnung bzw. die beschriebenen Schneckenanordnungen abtransportiert und ausgeleitet werden können. Die Strömungsleitbleche sind vorzugsweise als Platten ausgeführt, die eine definierte Umlenkung der Strömung bewirken. Die Anordnung der Strömungsleitbleche ist dabei insbesondere so gewählt, dass Totzonen vermieden und eine gleichmäßige Durchströmung der Wärmetauscheranordnung erreicht wird. Die Strömungsleitbleche können beispielsweise zur Vergleichmäßigung der Strömungsgeschwindigkeit eingesetzt werden. Die Strömungsleitbleche sind vorzugsweise aus korrosionsbeständigem Material, wie insbesondere Edelstahl, hergestellt.

Auch ist es von Vorteil, wenn eine Trennwand zwischen der ersten Kammer und der zweiten Kammer vorhanden ist, die vorzugsweise aus Kunststoff hergestellt ist. Die Trennwand gewährleistet eine vollständige räumliche und hydraulische Trennung der beiden Kammern. Durch die Trennung wird eine gegenseitige Beeinflussung der Strömungsverhältnisse in den Kammern verhindert. Die Ausführung der Trennwand aus Kunststoff bietet dabei mehrere Vorteile. Kunststoff weist eine hohe Korrosionsbeständigkeit auf und ist gegenüber den im Abwasser enthaltenen Medien beständig. Die im Vergleich zu metallischen Werkstoffen geringere Wärmeleitfähigkeit von Kunststoff reduziert zudem einen unerwünschten Wärmeübergang zwischen den Kammern. Die Trennwand ist vorzugsweise als Sandwich-Konstruktion ausgeführt, die insbesondere einen Kern aus geschäumtem Kunststoff und Deckschichten aus faserverstärktem Kunststoff umfasst. Die Verbindung der Trennwand mit den Kammerwänden erfolgt beispielsweise durch eine wasserdichte Verschraubung oder Verklebung. In bestimmten Anwendungen des Wärmetauschers kann ein Wärmeübertrag zwischen den Kammern unproblematisch sein. In diesen Fällen kann die Trennwand beispielsweise aus Metall, insbesondere Edelstahl, hergestellt sein.

Vorteilhaft ist es zudem, wenn der Wärmetauscher eine externe Wärmequelle, insbesondere eine Wärmepumpe und/oder ein Blockheizkraftwerk, umfasst. Die Integration einer externen Wärmequelle ermöglicht eine bedarfsgerechte Anhebung des Temperaturniveaus des Wärmeträgermediums. Dies ist insbesondere vorteilhaft, wenn ein flüssiges Medium in einem Klärwerk auf eine, für die weitere Verarbeitung vorteilhafte, höhere Temperatur gebracht werden muss. Dies kann beispielsweise bei dem bereits beschriebenen Beispiel des Dünnschlamms vor einem Pressvorgang der Fall sein. Die Wärmepumpe nutzt dabei beispielsweise die aus einem ersten flüssigen Medium in der ersten Kammer gewonnene Niedertemperaturwärme als Wärmequelle und hebt diese unter Einsatz von elektrischer Energie auf ein höheres, nutzbares Temperaturniveau an. Ein Blockheizkraftwerk erzeugt durch Kraft-Wärme-Kopplung gleichzeitig elektrische Energie und Nutzwärme, wodurch ein besonders effizienter Gesamtbetrieb erreicht wird. Die externe Wärmequelle ist vorzugsweise über einen Wärmeübertrager mit dem Wärmeträgerkreislauf des Wärmetauschers verbunden. Der Einsatz eines Blockheizkraftwerks als externe Wärmequelle bietet sich vor allem in einem Klärwerk an, in dem bereits ein Blockheizkraftwerk vorhanden ist. Die externe Wärmequelle weist insbesondere eine Leistung von mindesten 100 kW auf.

Vorteilhaft ist es, wenn die erste Wärmetauscheranordnung und/oder die zweite Wärmetauscheranordnung mehrere Module mit jeweils mehreren Rohrschleifen umfassen, wobei ein Modul insbesondere jeweils zwei Reihen von Rohrschleifen aufweist. Diese modulare Bauweise ermöglicht eine flexible Anpassung der Wärmeübertragerfläche an die jeweiligen Leistungsanforderungen. Die Aufteilung in mehrere Module vereinfacht zudem die Wartung und Instandhaltung, da einzelne Module bei Bedarf ausgetauscht werden können, ohne die gesamte Wärmetauscheranordnung demontieren zu müssen. Die Anordnung der Rohrschleifen in zwei Reihen pro Modul gewährleistet eine kompakte Bauweise bei guter Zugänglichkeit während der Montage des Wärmetauschers. Die erste und zweite Wärmetauscheranordnung sind in diesem Fall als Rohrbündelwärmetauscher ausgebildet. Die Rohrschleifen sind vorzugsweise aus korrosionsbeständigem Material, insbesondere aus rostfreiem Stahl, gefertigt. Falls die Wärmetauscheranordnungen eine Wärmetauscherreinigungseinrichtung aufweisen, kann diese ebenfalls modular aufgebaut sein. Es kann beispielsweise für jedes Modul der Wärmetauscheranordnungen ein Reinigungsmodul mit Reinigungselementen für jedes Rohr des jeweiligen Moduls der Wärmetauscheranordnung vorgesehen sein. Die Reinigungsmodule bewegen sich hierbei vorzugsweise entlang der Rohre des jeweiligen Moduls.

Ebenso bringt es Vorteile mit sich, wenn die Rohrschleifen auf verschiedenen Ebenen eines Moduls jeweils diagonal versetzt zueinander angeordnet sind. Diese versetzte Anordnung bewirkt einen kompakteren Aufbau jedes Moduls, wobei bei gleichem Volumen mehr Module in der jeweiligen Kammer des Wärmetauschers angeordnet werden können. Auch bleibt durch die diagonale Versetzung der Rohrschleifen eine Zugänglichkeit für Werkzeuge, insbesondere Zangen für Pressfittings, bei der Montage der Module gewährleistet.

Des Weiteren ist es vorteilhaft, wenn die Rohrschleifen eines Moduls in wenigstens einem Rahmenblech angeordnet sind, wobei jeweils zwei übereinander angeordnete Rohre in einer gemeinsamen, insbesondere knochenförmigen, Aussparung des Rahmenblechs angeordnet sind. Diese Anordnung gewährleistet eine definierte Position der Rohrschleifen und verleiht dem Modul die erforderliche mechanische Stabilität. Neben einer Knochenform können die Aussparungen ebenfalls beispielswiese rechteckig, polygonal und/oder als Langloch ausgebildet sein. Die Aussparung ermöglicht eine Durchströmung des Rahmenblechs mit dem flüssigen Medium. Hierdurch sinkt die Wahrscheinlichkeit für Ablagerungen an dem Rahmenblech. Außerdem ist hierdurch insgesamt eine verbesserte Durchströmung der Kammern des Wärmetauschers gegeben, auch wenn die Module mit nur geringen Zwischenräumen angeordnet sind. Die Form der Aussparung ist vorzugsweise so ausgeführt, dass die Rohre spielfrei gehalten werden und gleichzeitig eine einfache Montage möglich ist. Das Rahmenblech ist insbesondere aus korrosionsbeständigem Material gefertigt. Jeweils ein Modul ist insbesondere in wenigstens zwei Rahmenblechen angeordnet. Es ist ebenfalls denkbar, separate Aussparungen in dem Rahmenblech vorzusehen, die ausschließlich der verbesserten Durchströmung des Rahmenblechs dienen.

Das erfindungsgemäße Verfahren eignet sich zum Betreiben eines Wärmetauschers, insbesondere gemäß der vorangegangenen Beschreibung, wobei der Wärmetauscher eine erste Kammer umfasst, in der eine erste Wärmetauscheranordnung angeordnet ist. Der Wärmetauscher umfasst außerdem eine zweite Kammer, in der eine zweite Wärmetauscheranordnung angeordnet ist und zumindest eine erste Vorsiebeinrichtung. Bei dem Verfahren werden die erste Wärmetauscheranordnung und/oder die zweite Wärmetauscheranordnung von einem Wärmeträger durchflossen. Ein flüssiges Medium wird von der ersten Vorsiebeinrichtung vorgesiebt und die erste Kammer und/oder die zweite Kammer werden mit dem vorgesiebten flüssigen Medium beschickt. Durch die Vorsiebung des flüssigen Mediums wird eine Verschmutzung der Wärmetauscheranordnungen verhindert und damit beispielsweise ein effizienter Wärmeübergang dauerhaft sichergestellt und die Wahrscheinlichkeit für Verstopfungen reduziert. Die getrennte Ausführung der Kammern ermöglicht einen flexiblen Betrieb, bei dem die Wärmetauscheranordnungen je nach Bedarf einzeln oder gemeinsam betrieben werden können. Wie zuvor beschrieben, ist das flüssige Medium vorzugsweise Abwasser oder Klärschlamm, deren Wärmeinhalt durch den Wärmetauscher zurückgewonnen wird.

Für das Verfahren ist es vorteilhaft, wenn ein Siebgut der ersten Vorsiebeinrichtung über eine Siebgutrückführung zu einem Ablauf des Wärmetauschers geführt wird. Hierdurch wird das in der Vorsiebeinrichtung abgeschiedene Siebgut automatisch aus dem System entfernt. Die Rückführung des Siebguts zum Ablauf ermöglicht einen kontinuierlichen Betrieb ohne manuelle Eingriffe zur Siebgutentsorgung. Außerdem wird ein Verstopfen der Vorsiebeinrichtung, insbesondere im Zusammenspiel mit einer Siebreinigungseinrichtung, verhindert. Die Siebgutrückführung erfolgt vorzugsweise durch die Schwerkraft, wobei das Siebgut über eine geneigte Rutsche oder einen Kanal zum Ablauf transportiert wird. Die Siebgutrückführung ist dabei insbesondere so ausgeführt, dass ein Verstopfen durch das zurückgeführte Siebgut vermieden wird. Der Transport des Siebguts kann beispielsweise auch durch eine mechanische Fördereinrichtung oder eine Spüleinrichtung unterstützt werden.

Des Weiteren ist es vorteilhaft, wenn der Wärmetauscher wahlweise in einem ersten Betriebsmodus oder in einem zweiten Betriebsmodus betrieben wird, wobei in dem ersten Betriebsmodus die erste Wärmetauscheranordnung und die zweite Wärmetauscheranordnung zwei voneinander getrennte Wärmeträgerkreisläufe umfassen und in dem zweiten Betriebsmodus die erste Wärmetauscheranordnung und die zweite Wärmetauscheranordnung einen gemeinsamen Wärmeträgerkreislauf umfassen. Die wenigstens zwei Betriebsmodi ermöglichen eine Vielzahl von Anwendungsmöglichkeiten für den Wärmetauscher. Je nach Bedarf können die Kammern hierbei einzeln oder gemeinsam betrieben werden. Die Übertragerfläche der Wärmetauscheranordnungen kann flexibel an den zur Verfügung stehenden Wärmeinhalt angepasst werden. Außerdem kann Wärme von einem ersten flüssigen Medium an ein zweites flüssiges Medium übertragen werden. Die Umschaltung zwischen den Betriebsmodi erfolgt vorzugsweise durch motorisch betätigte Ventile, die durch eine übergeordnete Steuerung angesteuert werden. Die hier und im Folgenden beschriebenen Weiterbildungen des Verfahrens können insbesondere auch unabhängig von den übrigen Merkmalen der Erfindung von Bedeutung sein.

In diesem Zusammenhang ist es vorteilhaft, wenn im ersten Betriebsmodus die erste Kammer und die zweite Kammer abwechselnd in einem Batch-Betrieb mit einem flüssigen Medium beschickt werden. Dieser alternierende Batch-Betrieb ermöglicht eine kontinuierliche Wärmeübertragung bei gleichzeitiger Optimierung der Verweilzeit des flüssigen Mediums in den Kammern. Dies ist insbesondere vorteilhaft, wenn ein flüssiges Medium in einem Klärwerk auf eine gewünschte Zieltemperatur zur Weiterverarbeitung abgekühlt werden muss. Während eine Kammer mit frischem Medium beschickt wird, kann in der anderen Kammer die Wärmeübertragung bis zum gewünschten Temperaturniveau erfolgen. Die Umschaltung zwischen den Kammern erfolgt vorzugsweise automatisch durch eine Steuerungseinrichtung, die die Füll- und Entleerungsvorgänge koordiniert. Die Verweilzeit des flüssigen Mediums in den Kammern ist dabei insbesondere so gewählt, dass eine optimale Wärmeübertragung erreicht wird. Die Steuerung berücksichtigt beispielsweise auch Parameter wie die Eingangstemperatur des flüssigen Mediums oder die gewünschte Zieltemperatur.

Vorteile bringt es zudem mit sich, wenn im zweiten Betriebsmodus Wärme von einem ersten flüssigen Medium in der ersten Kammer an ein zweites flüssiges Medium in der zweiten Kammer übertragen wird. Diese Art der Betriebsführung ermöglicht einen direkten Wärmeaustausch zwischen zwei verschiedenen flüssigen Medien über die gekoppelten Wärmetauscheranordnungen. Durch den gemeinsamen Wärmeträgerkreislauf wird die Wärmeenergie vom ersten flüssigen Medium zunächst an den Wärmeträger und von diesem an das zweite flüssige Medium übertragen. Die Temperaturdifferenz zwischen den flüssigen Medien kann dabei vorzugsweise optimal ausgenutzt werden, indem die Strömungsrichtung des Wärmeträgers entsprechend gewählt wird. Die Durchflussmengen der flüssigen Medien sind insbesondere so aufeinander abgestimmt, dass ein möglichst hoher Wärmeübertragungswirkungsgrad erreicht wird. In diesem Fall weist der Wärmetauscher insbesondere eine zweite Vorsiebeinrichtung auf, wobei die erste Vorsiebeinrichtung der ersten Kammer und die zweite Vorsiebeinrichtung der zweiten Kammer zugeordnet ist. Hierdurch können die Kammern gleichzeitig befüllt werden oder in einem Durchflussbetrieb betrieben werden, ohne dass es zu einer Vermischung der flüssigen Medien kommt.

Auch ist es äußert vorteilhaft, wenn im ersten Betriebsmodus oder im zweiten Betriebsmodus die erste Kammer und die zweite Kammer parallel mit demselben flüssigen Medium beschickt werden. Diese parallele Beschickung ermöglicht eine Erhöhung des Gesamtdurchsatzes bei gleichbleibender Strömungsgeschwindigkeit in den einzelnen Kammern. Durch die Aufteilung des Volumenstroms auf beide Kammern wird eine gleichmäßige hydraulische Belastung erreicht. Die parallele Beschickung ist vorzugsweise so ausgeführt, dass sich eine gleichmäßige Verteilung des flüssigen Mediums auf beide Kammern ergibt. Die Verteilung erfolgt beispielsweise durch die gemeinsame erste Vorsiebeinrichtung, die insbesondere mit einer Y-Abzweigung mit der ersten Kammer und der zweiten Kammer verbunden ist. Im ersten Betriebsmodus kann die in die getrennten Wärmeträgerkreisläufe überführte Wärme für unterschiedliche Zwecke verwendet werden. Im zweiten Bertriesmodus können die erste Wärmetauscheranordnung und die zweite Wärmetauscheranordnung beispielsweise in Reihe geschaltet sein. Bei einem niedrigen Wärmegehalt des flüssigen Mediums erhöht sich hierdurch in vorteilhafter Weise die Übertragerfläche. Alternativ könnten die erste Wärmetauscheranordnung und die zweite Wärmetauscheranordnung im zweiten Betriebsmodus beispielsweise parallel geschaltet werden, wobei sich der Wärmeträgerkreislauf auf beide Wärmetauscheranordnung aufspaltet und anschließend wieder vereinigt. Hierdurch kann ein höherer Durchsatz des Wärmeträgers bei gleichbleibender Übertragungseffizienz erreicht werden.

Vorteilhaft ist es, wenn im ersten Betriebsmodus nur eine der ersten oder zweiten Kammern mit einem flüssigen Medium beschickt wird. Diese selektive Beschickung ermöglicht einen bedarfsgerechten Betrieb bei geringen Durchflussmengen des flüssigen Mediums. Der Betrieb nur einer Kammer führt zu einer Reduzierung des Energieaufwands, da nur die tatsächlich benötigte Wärmeübertragungsfläche durchströmt wird. Die nicht beschickte Kammer kann während dieser Zeit vorzugsweise gewartet oder gereinigt werden. Die Umschaltung zwischen den Kammern erfolgt beispielsweise in Abhängigkeit von Betriebsparametern wie der geforderten Wärmeübertragungsleistung oder einem Wartungsplan.

Weitere Vorteile der Erfindung sind in den nachfolgenden Ausführungsbeispielen beschrieben. Es zeigen, jeweils schematisch:
- **Figur 1**: eine Seitenansicht eines ersten Ausführungsbeispiels des erfindungsgemäßen Wärmetauschers,
- **Figur 2**: eine Frontansicht des ersten Ausführungsbeispiels des erfindungsgemäßen Wärmetauschers,
- **Figur 3**: eine Seitenansicht eines zweiten Ausführungsbeispiels des erfindungsgemäßen Wärmetauschers,
- **Figur 4**: eine Frontansicht des zweiten Ausführungsbeispiels des erfindungsgemäßen Wärmetauschers mit separat dargestelltem Rahmenblech,
- **Figur 5**: eine Frontansicht eines dritten Ausführungsbeispiels des erfindungsgemäßen Wärmetauschers,
- **Figur 6**: ein Fließschema eines ersten Ausführungsbeispiels des erfindungsgemäßen Verfahrens,
- **Figur 7**: ein Fließschema eines zweiten Ausführungsbeispiels des erfindungsgemäßen Verfahrens,
- **Figur 8**: ein Fließschema eines dritten Ausführungsbeispiels des erfindungsgemäßen Verfahrens,
- **Figur 9**: ein Fließschema eines vierten Ausführungsbeispiels des erfindungsgemäßen Verfahrens, und
- **Figur 10**: ein Fließschema eines fünften Ausführungsbeispiels des erfindungsgemäßen Verfahrens.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine Seitenansicht eines ersten Ausführungsbeispiels des erfindungsgemäßen Wärmetauschers 1, der eine erste Kammer 2 zur Aufnahme eines flüssigen Mediums aufweist. In der ersten Kammer 2 ist eine erste Wärmetauscheranordnung 3 angeordnet. Der Wärmetauscher 1 umfasst außerdem eine in dieser Ansicht nicht dargestellte zweite Kammer 4 mit einer zweiten Wärmetauscheranordnung 5 (siehe Figur 2). Diese Ausführung des Wärmetauschers 1 ermöglicht eine flexible Anpassung der Betriebszustände des Wärmetauschers 1 an verschiedene Anforderungen.

Der Wärmetauscher 1 umfasst außerdem eine erste Vorsiebeinrichtung 6, mit der grobe Verschmutzungen aus dem flüssigen Medium, das der ersten Kammer 2 und/oder der zweiten Kammer 4 zugeführt wird, ausgesiebt werden. Hierdurch kann die Wahrscheinlichkeit für Ablagerungen an den Wärmetauscheranordnungen 3, 5, die die Übertragereffizienz reduzieren bzw. die Wahrscheinlichkeit für Verstopfungen des Wärmetauschers 1 reduziert werden. Zwischen der Vorsiebeinrichtung 6 und der ersten Kammer 2 ist ein Ventil 26 angedeutet, das den Zufluss des flüssigen Mediums zur ersten Kammer 2 regeln kann (siehe genauere Erläuterungen zu den Figuren 6 bis 10).

Die erste Siebvorrichtung 6 umfasst in diesem Beispiel ein Lochblech 7. Das Lochblech 7 kann insbesondere einen Lochdurchmesser im Bereich von 3 mm bis 10 mm aufweisen, wodurch ein vorteilhafter Kompromiss zwischen Abscheideleistung und Durchflusswiderstand erreicht wird. Das Lochblech 7 ist insbesondere aus korrosionsbeständigem Material, insbesondere rostfreiem Stahl gefertigt und austauschbar ausgebildet, um den Wärmetauscher 1 an unterschiedliche Anforderungen anzupassen oder effektiv zu warten.

Im unteren Bereich der ersten Kammer 2 des Wärmetauschers 1 ist eine Schneckenanordnung 8 zum Abscheiden fester Bestandteile des flüssigen Mediums vorgesehen, die beispielsweise mittels eines Motors 9 angetrieben wird. Die Schneckenanordnung 8 umfasst beispielsweise eine angetriebene Schneckenwelle mit einer darauf angeordneten Schneckenwendel, die aus verschleißfestem Material, insbesondere Edelstahl, hergestellt ist. Die Schneckenanordnung 8 ist insbesondere in einem Schneckentrog angeordnet und fördert die abgeschiedenen Feststoffe zu einem Austragsbereich. Eine hydraulische Trennung des Austragsbereichs und eines Ablaufs des Wärmetauschers 1 bzw. eines Ablaufs der ersten Kammer 2 und/oder der zweiten Kammer 4 wird durch insbesondere durch ein Wehr 10 gewährleitstet.

Die erste Kammer 2 weist in diesem Ausführungsbeispiel mehrere Strömungsleitbleche 11 auf, die beispielsweise als Platten ausgeführt sind und eine definierte Umlenkung der Strömung bewirken. Selbstverständlich kann ergänzend oder alternativ auch die zweite Kammer 4 entsprechende Strömungsleitbleche 11 aufweisen. Die Strömungsleitbleche 11 verbessern beispielsweise die Abscheidung bzw. Sedimentation fester Schwebstoffe, die sich insbesondere in den unteren Bereichen der Kammern 2, 4 absetzen und durch die Schneckenanordnung 8 abtransportiert werden können.

Figur 2 zeigt eine Frontansicht des erfindungsgemäßen Wärmetauschers 1 in der Ausführungsform von Figur 1, wobei die räumliche Anordnung der ersten und zweiten Kammer 2, 4 ersichtlich wird. Die Kammern 2, 4 sind insbesondere in einer gemeinsamen Mantelkonstruktion vorgesehen, wodurch eine kompakte Bauweise des Wärmetauschers 1 erreicht wird. Die Kammern sind durch eine Trennwand 12 voneinander getrennt, die vorzugsweise aus Kunststoff hergestellt ist. Die Trennwand 12 gewährleistet eine vollständige räumliche und hydraulische Trennung der beiden Kammern 2, 4. Die Ausführung der Trennwand 12 aus Kunststoff reduziert durch ihre im Vergleich zu metallischen Werkstoffen geringere Wärmeleitfähigkeit einen unerwünschten Wärmeübergang zwischen den Kammern 2, 4 und weist außerdem eine hohe Korrosionsbeständigkeit gegenüber den in den Kammern 2, 4 enthaltenen flüssigen Medien auf, die insbesondere Abwasser oder Klärschlamm sein können.

In dieser Ansicht ist ersichtlich, dass in diesem Ausführungsbeispiel sowohl die erste Kammer 2 als auch die zweite Kammer 4 Schneckenanordnungen 8 aufweisen, die eine kontinuierliche Abscheidung und einen automatisierten Abtransport von Feststoffen aus den flüssigen Medien während des Betriebs oder während Stillstandszeiten des Wärmetauschers 1 ermöglichen. Dies ist vor allem bei dickflüssigen Medien wie Klärschlamm vorteilhaft.

Die erste Vorsiebeinrichtung 6 ist in diesem Ausführungsbeispiel für beide Kammern 2, 4 gemeinsam vorgesehen. Die Verteilung des vorgereinigten flüssigen Mediums auf die Kammern 2, 4 kann beispielsweise durch in dieser Figur nicht dargestellte Ventile 26 (siehe Figur 6) oder eine Y-Abzweigung gesteuert werden, wodurch entschieden werden kann, welche Kammer zum jeweiligen Zeitpunkt mit dem flüssigen Medium beschickt wird. Es können auch beide Kammern gleichzeitig mit dem flüssigen Medium beschickt werden, wodurch eine flexible Anpassung an verschiedene Leistungsanforderungen möglich ist.

Figur 3 zeigt eine Seitenansicht eines zweiten Ausführungsbeispiels des erfindungsgemäßen Wärmetauschers 1, bei dem insbesondere eine mögliche Ausführungsform der ersten Wärmetauscheranordnung 3 ersichtlich ist. Die erste Kammer 2 ist wie zuvor die erste Wärmetauscheranordnung 3, die in diesem Ausführungsbeispiel als Rohrbündelwärmeübertrager ausgeführt ist. Die erste Wärmetauscheranordnung 3 umfasst mehrere Rohrschleifen 17. Die Rohrschleifen 17 bestehen aus einzelnen Rohren 18 in verschiedenen Ebenen 23. Die Rohrschleifen 17 sind in diesem Ausführungsbeispiel jeweils in zwei Rahmenblechen 16 angeordnet, die genauer in Figur 4 dargestellt sind.

In diesem Ausführungsbeispiel umfasst die erste Vorsiebeinrichtung 6 eine Siebreinigungseinrichtung 13 und eine Siebgutrückführung 15. Siebreinigungseinrichtung 13 verhindert eine Verstopfung der ersten Vorsiebeinrichtung 6 und gewährleistet einen im Wesentlichen gleichbleibenden Durchflusswiderstand. Das von der Siebreinigungseinrichtung 13 erfasste Siebgut kann beispielsweise direkt an die Siebgutrückführung 15 überführt werden, wobei die Siebgutrückführung 15 das Siebgut zu einem Ablauf des Wärmetauschers 1 transportiert. Die erste Vorsiebeinrichtung 6 umfasst in diesem Ausführungsbeispiel außerdem einem Notüberlauf 14. Der Notüberlauf 14 verhindert bei einer eventuellen Verstopfung der Vorsiebeinrichtung 6 einen Rückstau des flüssigen Mediums und ermöglicht einen unterbrechungsfreien, sicheren Betrieb des Wärmetauschers 1. Der Notüberlauf 14 kann vorzugsweise mit der ersten Kammer 2 und/oder der zweiten Kammer 4 verbunden sein.

Die erste Wärmetauscheranordnung 3 ist mit einer Wärmetauscherreinigungseinrichtung 19 ausgestattet, die eine effektive Reinigung der wärmeübertragenden Flächen, insbesondere der Rohre 18, während des Betriebs ermöglicht. Durch die kontinuierliche oder periodische Reinigung wird die Ablagerung von Verschmutzungen verhindert, wodurch der Wärmeübergang dauerhaft auf hohem Niveau gehalten werden kann. Beispielsweise fährt die Wärmetauscherreinigungseinrichtung 19 entlang der Rohre 18 und streift Verschmutzungen von den Rohren ab. Ergänzend oder alternativ kann die zweite Wärmetauscheranordnung 5 eine Wärmetauscherreinigungseinrichtung 19 aufweisen.

Wie bereits beschrieben, ist die erste Wärmetauscheranordnung 3 in diesem Beispiel als Rohrbündelwärmetauscher ausgebildet und wird insbesondere von einem Wärmeträger durchströmt, wobei als Wärmeträger beispielsweise Wasser oder eine Wasser-Glykol-Mischung verwendet wird. Die erste Wärmetauscheranordnung 3 wird beispielsweise in Bezug auf das flüssige Medium im Gegenstrombetrieb verwendet.

Figur 4 zeigt eine Frontansicht des zweiten Ausführungsbeispiels des Wärmetauschers 1, wobei auf der rechten Seite separat ein Rahmenblech 16 dargestellt ist. Die Darstellung verdeutlicht den modularen Aufbau der Wärmetauscheranordnungen und die konstruktive Gestaltung des Rahmenblechs 16. In den Kammern 2,4 sind die erste Wärmetauscheranordnung 3 und die zweite Wärmetauscheranordnung 5 angeordnet, die wie bereits beschrieben als Rohrbündelwärmetauscher ausgebildet sind. Die Wärmetauscheranordnungen bestehen aus mehreren Modulen 21, wobei ein Modul jeweils zwei Reihen 22 von Rohrschleifen 17 auf verschiedenen Ebenen 23 aufweist.

Die Rohre 18 der Wärmetauscheranordnungen 3, 5 sind diagonal versetzt zueinander in den verschiedenen Ebenen 23 angeordnet. Diese versetzte Anordnung bewirkt einen kompakteren Aufbau, wobei die diagonale Versetzung der Rohrschleifen 17 die Zugänglichkeit für Werkzeuge, insbesondere Zangen für Pressfittings, bei der Montage gewährleistet.

Das rechts separat dargestellte Rahmenblech 16 umfasst insbesondere knochenförmige Aussparungen 20, in denen jeweils zwei übereinander angeordnete Rohre 18 spielfrei gehalten werden. Die Form der Aussparungen 20 ist so ausgeführt, dass eine einfache Montage möglich ist und gleichzeitig eine Durchströmung des Rahmenblechs 16 mit dem flüssigen Medium gewährleistet wird. Das Rahmenblech 16 ist beispielsweise aus korrosionsbeständigem Material gefertigt, wobei jedes Modul 21 insbesondere in wenigstens zwei Rahmenblechen 16 angeordnet ist. Die Knochenform der Aussparungen 20 ist hier rein exemplarisch dargestellt. Wie bereits beschrieben, sind weitere Formen der Aussparungen 20 denkbar.

Figur 5 zeigt eine Frontansicht eines dritten Ausführungsbeispiels des erfindungsgemäßen Wärmetauschers 1, der gegenüber den vorherigen Ausführungsbeispielen durch eine zweite Vorsiebeinrichtung 24 und eine externe Wärmequelle 25 erweitert ist. Im oberen Bereich des Wärmetauschers 1 sind die erste Vorsiebeinrichtung 6 und die zweite Vorsiebeinrichtung 24 angeordnet, wobei die erste Vorsiebeinrichtung 6 beispielsweise mit der ersten Kammer 2 und die zweite Vorsiebeinrichtung 24 mit der zweiten Kammer 4 verbunden ist. Diese geteilte Vorsiebung ermöglicht eine individuelle Vorreinigung des jeweiligen flüssigen Mediums für jede Kammer 2, 4. Dies ist besonders vorteilhaft, wenn die erste Kammer 2 und die zweite Kammer 4 mit unterschiedlichen flüssigen Medien beschickt werden.

Die externe Wärmequelle 25 ermöglicht eine bedarfsgerechte Anhebung des Temperaturniveaus des Wärmeträgers. Die externe Wärmequelle 25 kann als Wärmepumpe und/oder Blockheizkraftwerk ausgeführt sein und weist insbesondere eine Leistung von mindestens 100 kW auf.

Die Wärmeträgerkreisläufe der ersten Wärmetauscheranordnung 3 und der zweiten Wärmetauscheranordnung 5 sind in diesem Ausführungsbeispiel miteinander verbunden, so dass insbesondere Wärmeenergie von einem ersten flüssigen Medium in der ersten Kammer 2 an ein zweites flüssiges Medium in der zweiten Kammer 4 übertragen werden kann oder umgekehrt, je nach Strömungsrichtung des Wärmeträgers.

Figur 6 zeigt ein Fließschema eines ersten Ausführungsbeispiels des erfindungsgemäßen Verfahrens zum Betreiben des Wärmetauschers 1, der die erste Kammer 2 mit der ersten Wärmetauscheranordnung 3 und die zweite Kammer 4 mit der zweiten Wärmetauscheranordnung 5 aufweist. Bei dieser Figur und den Folgenden werden aktive Leitungen jeweils mit durchgezogenen Linien dargestellt und inaktive Leitungen mit gestrichelten Linien dargestellt. Die erste Vorsiebeinrichtung 6 ist zwar in den Fließschemata abgesetzt dargestellt, aber trotzdem ein integrierter Bestandteil des Wärmetauschers 1.

In Ausführungsbeispiel der Figur 6 Ausführungsbeispiel wird der Wärmetauscher 1 im ersten Betriebsmodus betrieben, bei dem die erste Wärmetauscheranordnung 3 und die zweite Wärmetauscheranordnung 5 zwei voneinander getrennte Wärmeträgerkreisläufe umfassen. Die Steuerung der Wärmeträgerkreisläufe und die Zuführung von flüssigen Medien in die Kammern 2, 4 erfolgt beispielsweise über mehrere Ventile 26, die insbesondere durch eine nicht dargestellte übergeordnete Steuerungseinrichtung angesteuert werden.

Das Bespiel stellt eine Verwendung des Wärmetauschers 1 bei einem niedrigen Aufkommen des flüssigen Mediums, insbesondere Abwasser oder Klärschlamm, dar. Das flüssige Medium wird zunächst durch die erste Vorsiebeinrichtung 6 geleitet. Die Ventile 26 sind dabei so geschaltet, dass nur die zweite Kammer 4 mit dem vorgereinigten flüssigen Medium beschickt wird, während die erste Kammer 2 nicht beschickt wird. Entsprechend ist auch nur die zweite Wärmetauscheranordnung 5 aktiv. Diese selektive Beschickung ermöglicht einen bedarfsgerechten Betrieb bei geringen Durchflussmengen des flüssigen Mediums. Der Betrieb nur der zweiten Kammer 4 führt zu einer Reduzierung des Energieaufwands, da nur die tatsächlich benötigte Wärmeübertragungsfläche durchströmt wird.

Die nicht beschickte erste Kammer 2 kann während dieser Zeit beispielsweise gewartet oder gereinigt werden. Die Umschaltung zwischen den Kammern 2, 4 erfolgt dabei in Abhängigkeit von Betriebsparametern wie der geforderten Wärmeübertragungsleistung, einem Wartungsplan und/oder des zu erwartenden Volumenstroms des flüssigen Mediums.

Figur 7 zeigt ein Fließschema eines zweiten Ausführungsbeispiels des erfindungsgemäßen Verfahrens zum Betreiben des Wärmetauschers 1, bei dem die erste Kammer 2 und die zweite Kammer 4 abwechselnd in einem Batch-Betrieb mit einem flüssigen Medium beschickt werden. Die Wärmetauscheranordnungen 3, 5 werden auch hier mit getrennten Wärmeträgerkreisläufen betrieben.

Im oberen Teil der Figur ist der Zustand dargestellt, bei dem die erste Kammer 2 mit frischem flüssigem Medium befüllt wird, das durch die erste Vorsiebeinrichtung 6 vorgereinigt und der ersten Kammer 2 zugeleitet wird. Gleichzeitig erfolgt in der zweiten Kammer 4 die Wärmeübertragung von dem dort bereits befindlichen flüssigen Medium an die zweite Wärmetauscheranordnung 5 bis zum gewünschten Temperaturniveau. Der untere Teil der Figur zeigt den alternierenden Zustand, bei dem die zweite Kammer 4 mit frischem, vorgereinigtem flüssigem Medium befüllt wird, während in der ersten Kammer 2 die Wärmeübertragung stattfindet.

Dieser alternierende Batch-Betrieb ermöglicht eine kontinuierliche Wärmeübertragung bei gleichzeitiger Optimierung der Verweilzeit des flüssigen Mediums in den Kammern 2, 4. Dies ist insbesondere vorteilhaft, wenn ein flüssiges Medium in einem Klärwerk auf eine gewünschte Zieltemperatur zur Weiterverarbeitung abgekühlt werden muss. Die Umschaltung zwischen den Kammern erfolgt beispielsweise automatisch durch eine nicht dargestellte Steuerungseinrichtung, die die Füll- und Entleerungsvorgänge koordiniert. Die Verweilzeit des flüssigen Mediums in den Kammern ist dabei so gewählt, dass eine optimale Wärmeübertragung erreicht wird, wobei die Steuerung Parameter wie die Eingangstemperatur des flüssigen Mediums oder die gewünschte Zieltemperatur berücksichtigt.

Figur 8 zeigt ein Fließschema eines dritten Ausführungsbeispiels des erfindungsgemäßen Verfahrens zum Betreiben des Wärmetauschers 1, bei dem die erste Kammer 2 und die zweite Kammer 4 parallel mit demselben flüssigen Medium beschickt werden und die Wärmetauscheranordnungen 3, 5 in einer Parallelschaltung verbunden sind.

Der Wärmetauscher 1 wird hier im zweiten Betriebsmodus betrieben, wobei die erste Wärmetauscheranordnung 3 und die zweite Wärmetauscheranordnung 5 durch entsprechende Schaltung der Ventile 26 einen gemeinsamen Wärmeträgerkreislauf bilden. Dabei spaltet sich der Wärmeträgerkreislauf auf beide Wärmetauscheranordnungen 3, 5 auf und vereinigt sich anschließend wieder. Hierdurch kann ein höherer Durchsatz des Wärmeträgers bei gleichbleibender Übertragungseffizienz erreicht werden.

Das durch die erste Vorsiebeinrichtung 6 vorgereinigte flüssige Medium wird über entsprechende Ventile 26 gleichmäßig auf beide Kammern 2, 4 verteilt. Diese parallele Beschickung ermöglicht eine Erhöhung des Gesamtdurchsatzes bei gleichbleibender Strömungsgeschwindigkeit in den einzelnen Kammern 2, 4. Durch die Aufteilung des Volumenstroms auf beide Kammern 2, 4 wird eine gleichmäßige hydraulische Belastung erreicht.

Figur 9 zeigt ein Fließschema eines vierten Ausführungsbeispiels des erfindungsgemäßen Verfahrens zum Betreiben des Wärmetauschers 1, bei dem die erste Wärmetauscheranordnung 3 und die zweite Wärmetauscheranordnung 5 in Reihenschaltung betrieben werden, während die erste Kammer 2 und die zweite Kammer 4 parallel mit flüssigem Medium beschickt werden.

Der Wärmetauscher 1 wird hier im zweiten Betriebsmodus mit einem gemeinsamen Wärmeträgerkreislauf betrieben. Durch entsprechende Schaltung der Ventile 26 durchströmt der Wärmeträger die erste Wärmetauscheranordnung 3 und die zweite Wärmetauscheranordnung 5 in Reihe. Diese Reihenschaltung ist besonders bei flüssigen Medien mit niedrigem Wärmegehalt vorteilhaft, da sich hierdurch die verfügbare Wärmeübertragerfläche erhöht und die Restwärme effizienter extrahiert werden kann.

Das durch die erste Vorsiebeinrichtung 6 vorgereinigte flüssige Medium wird wiederum gleichmäßig auf die erste Kammer 2 und die zweite Kammer 4 verteilt.

Figur 10 zeigt ein Fließschema eines fünften Ausführungsbeispiels des erfindungsgemäßen Verfahrens zum Betreiben des Wärmetauschers 1, bei dem Wärme von einem flüssigen Medium in der zweiten Kammer 4 an ein anderes flüssiges Medium in der ersten Kammer 2 übertragen wird.

Der Wärmetauscher 1 wird im zweiten Betriebsmodus betrieben, wobei die erste Wärmetauscheranordnung 3 und die zweite Wärmetauscheranordnung 5 durch entsprechende Schaltung der Ventile 26 einen gemeinsamen, in Reihe geschalteten Wärmeträgerkreislauf bilden. Diese Betriebsführung ermöglicht einen indirekten Wärmeaustausch zwischen zwei verschiedenen flüssigen Medien über die gekoppelten Wärmetauscheranordnungen 3, 5.

Die erste Vorsiebeinrichtung 6 und die zweite Vorsiebeinrichtung 24 sind den Kammern 2, 4 jeweils separat zugeordnet, wodurch eine individuelle Vorreinigung der unterschiedlichen flüssigen Medien ermöglicht wird. Dies ist besonders vorteilhaft, da die erste Kammer 2 und die zweite Kammer 4 mit unterschiedlichen flüssigen Medien, die beispielsweise unterschiedliche Dichten oder Feststoffkonzentrationen aufweisen, beschickt werden.

### Bezugszeichenliste

- 1: Wärmetauscher
- 2: erste Kammer
- 3: erste Wärmetauscheranordnung
- 4: zweite Kammer
- 5: zweite Wärmetauscheranordnung
- 6: erste Vorsiebeinrichtung
- 7: Lochblech
- 8: Schneckenanordnung
- 9: Motor
- 10: Wehr
- 11: Strömungsleitblech
- 12: Trennwand
- 13: Siebreinigungseinrichtung
- 14: Notüberlauf
- 15: Siebgutrückführung
- 16: Rahmenblech
- 17: Rohrschleife
- 18: Rohr
- 19: Wärmetauscherreinigungseinrichtung
- 20: Aussparung
- 21: Modul
- 22: Reihe
- 23: Ebene
- 24: zweite Vorsiebeinrichtung
- 25: Wärmequelle
- 26: Ventil

## Patentansprüche

1. Wärmetauscher (1) für ein flüssiges Medium mit einer ersten Kammer (2) zur Aufnahme eines flüssigen Mediums und einer in der ersten Kammer (2) angeordneten ersten Wärmetauscheranordnung (3)
**gekennzeichnet durch**
eine zweite Kammer (4) zur Aufnahme eines flüssigen Mediums, eine in der zweiten Kammer (4) angeordnete zweite Wärmetauscheranordnung (5) und
eine erste Vorsiebeinrichtung (6).

2. Wärmetauscher (1) nach dem vorherigen Anspruch, **dadurch gekennzeichnet, dass** die erste Wärmetauscheranordnung (3) und die zweite Wärmetauscheranordnung (5) zwei voneinander getrennte Wärmeträgerkreisläufe umfassen oder die erste Wärmetauscheranordnung (3) und die zweite Wärmetauscheranordnung (5) einen gemeinsamen Wärmeträgerkreislauf umfassen.

3. Wärmetauscher (1) nach einem der vorherigen Ansprüche, **dadurch gekennzeichnet, dass** die erste Wärmetauscheranordnung (3) und/oder die zweite Wärmetauscheranordnung (5) eine Wärmetauscherreinigungseinrichtung (19) umfassen.

4. Wärmetauscher (1) nach einem der vorherigen Ansprüche, **gekennzeichnet durch** eine zweite Vorsiebeinrichtung (24), wobei die erste Vorsiebeinrichtung (6) mit der ersten Kammer (2) und die zweite Vorsiebeinrichtung (24) mit der zweiten Kammer (4) verbunden ist.

5. Wärmetauscher (1) nach einem der vorherigen Ansprüche, **dadurch gekennzeichnet, dass** die erste Vorsiebeinrichtung (6) und/oder die zweite Vorsiebeinrichtung (24) ein Lochblech (7), insbesondere mit einem Lochdurchmesser in einem Bereich von 3 mm bis 10 mm, eine Siebreinigungseinrichtung (13), einen Notüberlauf (14) und/oder eine mit einem Ablauf des Wärmetauschers verbundene Siebgutrückführung (15) umfassen.

6. Wärmetauscher (1) nach einem der vorherigen Ansprüche, **dadurch gekennzeichnet, dass** die erste Kammer (2) und/oder die zweite Kammer (4) eine Schneckenanordnung (8) zum Abscheiden fester Bestandteile aufweist.

7. Wärmetauscher (1) nach einem der vorherigen Ansprüche, **gekennzeichnet durch** eine externe Wärmequelle (25), insbesondere eine Wärmepumpe und/oder ein Blockheizkraftwerk.

8. Wärmetauscher (1) nach einem der vorherigen Ansprüche, **dadurch gekennzeichnet, dass** die erste Wärmetauscheranordnung (3) und/oder die zweite Wärmetauscheranordnung (5) mehrere Module (21) mit jeweils mehreren Rohrschleifen (17) umfassen, wobei ein Modul (21) insbesondere jeweils zwei Reihen (22) von Rohrschleifen (17) aufweist und wobei die Rohrschleifen (17) auf verschiedenen Ebenen (23) eines Moduls (21) vorzugsweise jeweils diagonal versetzt zueinander angeordnet sind.

9. Wärmetauscher (1) nach dem vorherigen Anspruch, **dadurch gekennzeichnet, dass** die Rohrschleifen (17) eines Moduls (21) in wenigstens einem Rahmenblech (16) angeordnet sind, wobei jeweils zwei übereinander angeordnete Rohre (18) in einer gemeinsamen Aussparung des Rahmenblechs (16) angeordnet sind.

10. Verfahren zum Betreiben eines Wärmetauschers (1), insbesondere gemäß einem der vorherigen Ansprüche, mit einer ersten Kammer (2), in der eine erste Wärmetauscheranordnung (3) angeordnet ist, einer zweiten Kammer (4), in der eine zweite Wärmetauscheranordnung (5) angeordnet ist, und zumindest einer ersten Vorsiebeinrichtung (6), wobei die erste Wärmetauscheranordnung (3) und/oder die zweite Wärmetauscheranordnung (5) von einem Wärmeträger durchflossen werden, wobei ein flüssiges Medium von der ersten Vorsiebeinrichtung (6) vorgesiebt wird und die erste Kammer (2) und/oder die zweite Kammer (4) mit dem vorgesiebten flüssigen Medium beschickt werden, wobei vorzugsweise ein Siebgut der ersten Vorsiebeinrichtung (6) über eine Siebgutrückführung (15) zu einem Ablauf des Wärmetauschers (1) geführt wird.

11. Verfahren nach einem der vorherigen Ansprüche, **dadurch gekennzeichnet, dass** der Wärmetauscher (1) wahlweise in einem ersten Betriebsmodus oder in einem zweiten Betriebsmodus betrieben wird, wobei in dem ersten Betriebsmodus die erste Wärmetauscheranordnung (3) und die zweite Wärmetauscheranordnung (5) zwei voneinander getrennte Wärmeträgerkreisläufe umfassen und in dem zweiten Betriebsmodus die erste Wärmetauscheranordnung (3) und die zweite Wärmetauscheranordnung (5) einen gemeinsamen Wärmeträgerkreislauf umfassen.

12. Verfahren nach dem vorherigen Anspruch, **dadurch gekennzeichnet, dass** im ersten Betriebsmodus die erste Kammer (2) und die zweite Kammer (4) abwechselnd in einem Batch-Betrieb mit einem flüssigen Medium beschickt werden.

13. Verfahren nach einem der Ansprüche 11 oder 12, **dadurch gekennzeichnet, dass** im zweiten Betriebsmodus Wärme von einem ersten flüssigen Medium in der ersten Kammer (2) an ein zweites flüssiges Medium in der zweiten Kammer (4) übertragen wird.

14. Verfahren nach einem der Ansprüche 11 bis 13, **dadurch gekennzeichnet, dass** im ersten Betriebsmodus oder im zweiten Betriebsmodus die erste Kammer (2) und die zweite Kammer (4) parallel mit demselben flüssigen Medium beschickt werden.

15. Verfahren nach einem der Ansprüche 11 bis 14, **dadurch gekennzeichnet, dass** im ersten Betriebsmodus nur eine der ersten oder zweiten Kammer (2, 4) mit einem flüssigen Medium beschickt wird.
